# EUROPÄISCHE PATENTSCHRIFT

(11) **EP 3 417 736 B1**
(45) Veröffentlichungstag und Bekanntmachung des Hinweises auf die Patenterteilung: **16.09.2020**
(21) Anmeldenummer: 17176736.1
(22) Anmeldetag: 19.06.2017
(51) Int. Cl.: A45C 5/03, A45C 13/10, A45C 5/14, A45C 13/36

(54) **KOFFER MIT EINEM EINE SEITENWAND ÜBERGREIFENDEN DECKEL**
SUITCASE WITH A LID COVERING A SIDEWALL
VALISE COMPRENANT UN COUVERCLE S'ÉTENDANT SUR LA PAROI LATÉRALE

(43) Veröffentlichungstag der Anmeldung: 26.12.2018
(73) Patentinhaber: Stratic Lederwaren Jacob Bonifer GmbH, 63110 Rodgau (DE)
(72) Erfinder: Chaouch, Karim, 63454 Hanau-Kesselstadt (DE)
(74) Vertreter: Haarpatent Patentanwälte Krämer Meyer

(56) Entgegenhaltungen:
- EP-A1- 2 730 190
- CN-U- 202 618 637
- FR-A1- 2 777 757
- GB-A- 2 415 955
- US-A1- 2004 007 433
- US-A1- 2012 024 850
- US-A1- 2014 369 628
- US-A1- 2016 213 110

## Beschreibung

Die Erfindung betrifft einen Koffer mit einem Seitenwände aufweisenden Kofferkörper und einem aufklappbaren Deckel, der an mindestens einer Seite des Kofferkörpers angeformt ist, wobei eine Seitenwand des Koffers eine Ausnehmung aufweist, in die ein Übergreifsegment des Deckels eingreift.

Ein Koffer besteht aus zwei Teilen, die mithilfe eines Reißverschlusses miteinander verbindbar sind. Um den Inhalt des Koffers gegen einwirkende Kräfte zu schützen und zudem die Form des Koffers stabil zu halten, weist der Koffer entweder eine Hartschalenstruktur auf oder besitzt einen stabilisierenden Rahmen, der zumindest teilweise mit Schutz gebenden Verstärkungen versehen ist. Diese Verstärkungen sind in der Regel in dem Boden des Koffers und der dem Boden gegenüberliegenden Seite des Koffers integriert. An dem Boden sind üblicherweise mindesten zwei Rollen befestigt, wobei der Koffer mit einem einfachen Tragegriff getragen und einem ausziehbaren Griff gezogen werden kann, wenn die Rollen benutzt werden sollen. Bekannte Koffer sind beispielsweise aus DE 10 2015 003 739 A1 oder DE 10 2007 043 898 A1 bekannt.

Aus US 2016/213110 A1 ist ein Koffer bekannt, der ein Rückteil, ein Vorderteil und Seitenwände umfasst. In einer Seitenwand des Rückteils ist eine Ausnehmung vorgesehen, an der über eine Lasche das Vorderteil befestigt ist. Die Seitenwände des Koffers sind derart gestaltet, dass sie faltbar sind und im gefalteten Zustand eine ebene Fläche bilden. Hierdurch kann der Koffer komprimiert werden, was insbesondere bei der Lagerung des Koffers vorteilhaft sein kann.

CN 202 618 637 U offenbart einen leichten Koffer, der aus einem Grundkörper und einem Kofferdeckel besteht. Am oberen Teil des Grundkörpers ist ein Griff angeordnet. Der Gehäusedeckel ist schwenkbar und durch einen Reißverschluss mit dem Gehäusekörper verbunden.

Aus GB 2 415 955 A ist ein rahmenloses Gepäckstück bekannt, mit geformten Ober- und Unterteilen und einem weichen Mittelteil. Der obere und der untere Teil sind jeweils so geformt, dass sie ein Gehäuse oder ein Fach bilden, das eine offene Fläche aufweist, die sich nach innen zum mittleren Teil des Gepäckstücks hin erstreckt. Der obere und untere Teil kann aus einem weichem oder hartem Material geformt sein. Der Mittelteil umfasst einen Deckel, der durch einen Reißverschluss begrenzt ist.

EP 2 730 190 A1 betrifft einen Koffer mit gegenüberliegenden Seitenwänden, die kleinere Flächen bilden, gegenüberliegenden Seitenwänden, die Hauptflächen bilden, und gegenüberliegenden Stirnwänden. Eine Trennlinie wird durch einen Reißverschluss in den Nebenflächen und den Endwänden gebildet. Ein erster Abschnitt der Trennlinie erstreckt sich entlang eines ersten Abschnitts der gegenüberliegenden Nebenflächen an einer Stelle nahe der gegenüberliegenden Hauptflächen und einer entsprechenden der gegenüberliegenden Endwände. Ein zweiter Abschnitt der Trennlinie erstreckt sich entlang eines zweiten Abschnitts der gegenüberliegenden Nebenflächen in einer Richtung weg von der einen der gegenüberliegenden Hauptflächen und hin zu einer anderen der gegenüberliegenden Hauptflächen.

Ferner offenbart US 2012/024850 A1 einen Behälter (Beutel, Box oder Koffer) mit einem Reißverschluss, der fünf oder sieben Kanten der Behälters durchläuft und einen zweiseitigen "Deckel" bildet, der Sichtbarkeit und Zugang zum Inneren des Behälters durch zwei Seiten gleichzeitig ermöglicht. Der Reißverschluss wird an den Rändern des Lagerbereichs und dem "Deckel" eines jeden Behälters mit Seitenfaltenecken angebracht, die einen Lagerbereich beliebiger Tiefe oder Größe bilden. Der Reißverschluss erstreckt sich von der hinteren Ecke einer Seite bis zur hinteren Ecke der anderen Seite, indem er entlang der Kanten der ersten Seite verläuft und sich senkrecht oder diagonal an den Seitenfaltenecken oder in der Nähe der Ecken dreht, wobei er über den Boden der zweiten Seite verläuft und die zweite Seite des Deckels bildet.

Besonders im Falle von Weichmaterialkoffer, deren Grundkörper mit einem weichen Material wie Leder oder Stoff überzogen ist, ist ein den Inhalt schützendes Skelett oder entsprechende an den Kofferseiten angeordnete Verstärkungen von hoher Wichtigkeit. Ansonsten kann es durch auf den Koffer einwirkende äußere Kräfte zu Beschädigungen des Kofferinhalts kommen.

Nachteilig bei einem Hartschalenkoffer ist das hohe Gewicht und die Steifigkeit, was durch die aus Kunststoff oder Metall bestehenden Hartschalen begründet ist. Gleiches gilt auch für einen Weichmaterialkoffer, der zwar ein geringeres Gewicht als ein Hartschalenkoffer aufweist, aber nichtsdestotrotz aufgrund des Grundkörpers beziehungsweise der Verstärkungen ein hohes Eigengewicht aufweist.

Der Erfindung liegt die Aufgabe zugrunde, einen alternativen Koffer bereitzustellen, der ein niedriges Eigengewicht aufweist und gleichwohl den Kofferinhalt ausreichend schützt.

Die Aufgabe wird nach der Erfindung durch einen Koffer gemäß Anspruch 1 gelöst. Weiterbildungen und vorteilhafte Ausführungsbeispiele der Erfindung sind in den abhängigen Ansprüchen angegeben.

Nach der Erfindung wird ein Koffer mit einem Kofferkörper bereitgestellt, der durch eine Rückwand und sich an diese anschließende und an jeweils zwei gegenüberliegende Schmal- und Längsseiten des Kofferkörpers angeordnete Seitenwände begrenzt wird, und mit einem aufklappbaren Deckel, der an mindestens einer Seite des Kofferkörpers angeformt ist und durch einen Reißverschluss mit dem Kofferkörper verbindbar ist, wobei eine Seitenwand eine Ausnehmung aufweist, in die ein Ubergreifsegment des Deckels eingreift, so dass das Ubergreifsegment zumindest teilweise die Seitenwand des Kofferkörpers bildet. Bei dem erfindungsgemäßen Koffer handelt es sich vorzugsweise um einen Weichmaterialkoffer.

Bei der Erfindung kann vorteilhafterweise auf struktur- und rahmenversteifende Elemente (zum Beispiel Stahlrahmen als Rahmenskelett an den einzelnen Kofferseiten) im Wesentlichen verzichtet werden, wobei die strukturversteifenden Eigenschaften durch die Gestaltung des Übergreifsegments und dessen Eingreifen in die Ausnehmung erreicht werden. Die Seitenwand besitzt aufgrund der Ausnehmung nur eine geringe Stabilität und bietet keinen ausreichenden Schutz gegen einwirkende äußere Kräfte. Die Stabilität der Seitenwand und auch Schutz werden jedoch dadurch garantiert, dass das Übergreifsegment den fehlenden Teil der Seitenwand kompensiert. Hierdurch kann das Gewicht des Kofferkörpers reduziert werden.

Der Kofferkörper ist vorteilhafterweise derart ausgestaltet, dass die von den Schmal- oder Längsseiten in Richtung des Deckels verlaufenden Kanten nach Außen gewölbt ausgestaltet sind. Das heißt, insbesondere die Kofferecken, die gemeinsam von den Schmalseiten und Längsseiten geformt werden, können konvex geformt sein. Der Koffer ist trotzdem stapelbar und aufgrund der abgerundeten Kanten weniger stoßempfindlich. Das Übergreifsegment kann in einer Ausgestaltung nach Außen gewölbt sein, so dass es geometrisch korrespondierend zu den abgerundeten Kanten des Kofferkörpers ausgestaltet ist und sich geometrisch in die Ausnehmung in der Seitenwand einfügt und diese bedeckt. Dies ist vorteilhaft, da der Koffer bezüglich seiner Stapelbarkeit keine Einbußen erfährt.

Mithilfe des Reißverschlusses wird der Deckel mit dem Kofferkörper verbunden, wobei der Reißverschluss an drei Seiten des Kofferkörpers vorgesehen sein kann. Der Deckel kann an mindestens einer Seite des Kofferkörpers beweglich angeformt sein. Hierbei handelt es sich um eine Schmalseite oder eine Längsseite des Kofferkörpers. Der Reißverschluss ist als teilbarer Reißverschluss mit zwei Reißverschluss-Bandhälften ausgestaltet, wobei eine Bandhälfte des Reißverschlusses an durch die Seitenwände und die Ausnehmung gebildeten Oberkante des Kofferkörpers entlangläuft und eine weitere Bandhälfte des Reißverschlusses an einer durch eine Deckelgrundfläche und das Übergreifsegment gebildeten Unterkante des Deckels entlangläuft. Für die Ausgestaltung, bei der der Deckel am Kofferkörper angeformt ist, bilden die Deckelgrundfläche und das Übergreifsegment die Unterkante, an der die Bandhälfte des Reißverschlusses entlangläuft. Hierbei kann der Deckel mit dem Übergreifsegment bewegt werden und das Übergreifsegment kann mithilfe des Reißverschlusses an dem Kofferkörper, insbesondere der Ausnehmung befestigt werden.

In der Ausnehmung kann ein Begrenzungselement angeordnet sein Das Begrenzungselement kann entweder bereits in dem Kofferkörper integriert vorliegen oder bei Bedarf in die Ausnehmung eingespannt werden Durch das Begrenzungselement kann verhindert werden, dass Gepäckgut aus dem geöffneten Koffer herausfällt. Das Begrenzungselement kann beispielsweise als Netz oder elastische Wand ausgestaltet sein.

In einer Ausgestaltung ist vorgesehen, dass ein Tragegriff am Übergreifsegment angeformt ist. Vorteilhafterweise übergreift das Übergreifsegment die Seitenwand derart, dass der Tragegriff bevorzugt mittig an der Seite des Koffers angeordnet ist, so dass der Koffer beim Tragen im Lot bleibt und bequem getragen werden kann.

Um den Deckel formstabil zu halten, kann es vorteilhaft sein, am Deckel eine zumindest teilweise umlaufende Randverstärkung aus Kunststoff oder Metall vorzusehen. Bei der Randverstärkung kann es sich um Keder handeln, dass in dem Deckel vernäht ist. Es hat sich gezeigt, dass die Randverstärkung im Deckel die Stabilität beziehungsweise Integrität des Koffers insgesamt verbessert.

Um den Tragegriff zu stabilisieren, kann eine am Tragegriff mündende und den Deckel zumindest teilweise umlaufende Verstärkung aus Kunststoff oder Metall im Deckel vorgesehen sein, das beispielsweise aus Keder besteht.

In einer Ausgestaltung können im Kofferkörper formstabilisierende Verstärkungselemente vorgesehen sein. Hierbei kann es sich um Elemente aus Kunststoff oder Metall handeln, die als Segmente vorliegen und lediglich an zu verstärkenden Bereichen des Kofferkörpers integriert sind. Auch können die Verstärkungselemente als Rahmen oder Skelett ausgestaltet sein. Die Verstärkungselemente können in der Rückwand oder den Seiten des Kofferkörpers vorliegen, wobei diese zur Bildung der Ausnehmung in der Seitenwand entsprechend geformt beziehungsweise zugeschnitten sind.

Es ist bevorzugt, dass eine Seitenwand des Kofferkörpers als eine durch eine stabilisierende Schale gebildete struktursteife Bodenstruktur vorliegt, an der Rollen vorgesehen sind. Hierbei kann es sich um die Seitenwand handeln, die der Seitenwand mit der Ausnehmung gegenüberliegt.

Es ist bevorzugt, dass am Kofferkörper unterhalb des Reißverschlusses zumindest teilweise ein öffenbarer Faltenverschluss entlangläuft, der im geschlossenen Zustand eine Stofffalte bedeckt, die im geöffneten Zustand des Faltenverschluss freigegeben wird. Hierdurch kann das Koffervolumen vergrößert werden.

Es kann vorgesehen sein, dass im Übergreifsegment ein Verstärkungselement vorliegt. Das im Übergreifsegment angeordnete Verstärkungselement kann aus einem Kunststoff oder Metall gefertigt sein und als konvexe Platte ausgestaltet sein. Das Verstärkungselement im Übergreifsegment ist vorzugsweise derart ausgestaltet, dass es sich im Wesentlichen in die Ausnehmung in der Seitenwand einfügt. Hierdurch wird ein Schutz der Seitenwand trotz Ausnehmung erreicht. Ferner kann es vorteilhaft sein, dass die Seitenwand mit der Ausnehmung zumindest teilweise ein Verstärkungselement aufweist, das zusammen mit einem im Übergreifsegment vorliegenden Verstärkungselement eine die jeweilige Seite des Kofferkörpers im Wesentlichen vollständig abdeckende Verstärkung bildet. Somit wäre ein die Seitenwand im Wesentlichen vollständig abdeckender Schutz gegeben.

Die Erfindung wird nachfolgend anhand von Ausführungsbeispielen der Erfindung näher erläutert, die in der Zeichnung dargestellt sind. Es zeigen
- Figur 1: eine perspektivische Ansicht eines geöffneten Koffers mit an der Längsseite angeformten Deckel,
- Figur 2: eine perspektivische Ansicht eines geschlossenen Koffers,
- Figur 3: eine Seitenansicht eines Koffers mit Verstärkungen im Deckel,
- Figur 4: eine Seitenansicht eines Koffers mit an der Schmalseite angeordneten Tragegriff,
- Figur 5: eine Seitenansicht eines Koffers mit in der Rückwand vorliegenden Handgriff und
- Figur 6: eine weitere perspektivische Ansicht eines geschlossenen Koffers.

Ein Koffer 1 wird durch einen Kofferkörper 2 und einen Deckel 3 gebildet. Der Kofferkörper 2 weist eine Rückwand 4 auf, an die sich vier Seitenwände 5 anschließen, die im Wesentlichen senkrecht zur Rückwand 4 ausgerichtet sind und somit einen Stauraum 6 im Kofferkörper 2 begrenzen. Die Seitenwände 5 sind an Schmalseiten 7 und Längsseiten 8 des Kofferkörpers angeordnet, die sich jeweils gegenüber liegen.

Die Längsseiten 8 weisen in Richtung des Deckels 2 beziehungsweise der Rückwand 4 abgerundete Ecken 9 auf. Die Kanten 10 der Schmalseiten 7 sind zumindest teilweise konvex geformt und weisen mindestens eine Wölbung nach Außen auf, wie beispielsweise in den Figuren 2 und 4 angedeutet.

Die Seitenwand 5 an einer Oberseite 11 des Kofferkörpers 2 weist eine Ausnehmung 12 auf, so dass die Seitenwand 5 mit der Ausnehmung 12 zumindest im Bereich der Ausnehmung 12 kürzer ausgestaltet ist, wie die gegenüberliegende Seitenwand 5. Um ein Herausfallen von im Stauraum 6 aufgenommenen Gepäck zu verhindern, kann ein Begrenzungselement 13 in Gestalt eines Netzes oder einer aus einem flexiblen Material bestehenden Struktur in der Ausnehmung 12 gespannt sein. Das Begrenzungselement 13 kann auch als Trennwand ausgestaltet sein, die bei Bedarf in den Kofferkörper 2, insbesondere die Seitenwand 5 mit der Ausnehmung 12 einschiebbar ist.

Der Deckel 3 ist an einer Längsseite 8 des Kofferkörpers 2 angeformt und durch einen Reißverschluss 14 mit dem Kofferkörper 2 verbindbar, wobei der Deckel 3 über die Längsseite 8 geöffnet wird. In dem Bereich, wo der Deckel 3 an dem Kofferkörper 2 angeformt ist, ist der Reißverschluss 14 unterbrochen. Der Deckel 3 kann beispielsweise mit einem Stoffband gelenkig an dem Kofferkörper 2 befestigt sein.

Der Deckel 3 weist ein Übergreifsegment 15 auf, das über eine Seite 7, 8 des Kofferkörpers 2 greift und in die Ausnehmung 12 hineinragt. Der aufgrund der Ausnehmung 12 fehlende Bereich der Seitenwand 5 wird durch das Übergreifsegment 15 kompensiert, so dass das Übergreifsegment 15 zumindest teilweise die Seitenwand 5 des Kofferkörpers 2 bildet und die Seite 7, 8 des Kofferkörpers 2 mit der Ausnehmung 12 aus einem Teil der Seitenwand 5 und einem Teil des Übergreifsegments 15 geformt ist. Das Übergreifsegment 15 kann in dem bewegten Teil des Deckels 3 angeordnet sein, der über den Stauraum 6 des Kofferkörpers 2 bewegt wird und diesen bedeckt. Das Übergreifsegment 15 kompensiert die Ausnehmung 12 in der Seitenwand 5.

Der Reißverschluss 14 ist als teilbarer Reißverschluss 14 mit zwei Bandhälften 16, 17 ausgestaltet, wobei eine Bandhälfte 16 am Kofferkörper 2 und eine weitere Bandhälfte 17 am Deckel 3 vorliegen. Die Bandhälfte 16 am Kofferkörper 2 verläuft an einer durch die Seitenwände 5 und die Ausnehmung 12 gebildeten Oberkante 18 des Kofferkörpers 2 entlang. Die Bandhälfte 17 am Deckel 3 verläuft an einer durch eine Deckelgrundfläche 19 und das Übergreifsegment 15 gebildeten Unterkante 20 des Deckels 3 entlang.

Am Übergreifsegment 15 ist ein Tragegriff 21 angeordnet und zwar derart, dass der Koffer 1 beim Tragen im Lot bleibt und bequem getragen werden kann. Hierfür ist es vorteilhaft, wenn der Tragegriff 21 mittig an der Seite 7, 8 vorliegt, was in der Figur 4 angedeutet ist. Um den Tragegriff 21 zu stabilisieren, ist eine nicht dargestellte Verstärkung im Tragegriff 21 integriert, die beispielsweise aus einem Kunststoff oder Metall besteht und zur Gewichtsersparnis als Wabenstrukturleiste ausgestaltet ist. Der Tragegriff 21 kann jedoch auch an der Schmalseite 7 des Kofferkörpers 2 vorliegen.

Der Kofferkörper 2 ist derart ausgestaltet, dass die durch die Schmal- und Längsseiten 7, 8 geformten Ecken 9 abgerundet sind. Der Kofferkörper kann nicht dargestellte Verstärkungselemente aufweisen, die beispielsweise in den Seitenwänden 5 integriert sind und als U-förmig geformte Platten aus Kunststoff oder Metall vorliegen. Die Seitenwand 5 mit der Ausnehmung 12 weist eine geteilte Platte oder einzelne Verstärkungselemente auf, die im Wesentlichen halb-U-förmig ausgestaltet ist. In dem Übergreifsegment 15 kann ebenfalls ein nach Außen gewölbtes Verstärkungselement (nicht dargestellt) aufgenommen sein, dass das Übergreifsegment 15 stabilisiert und einen Schutz gegen die Einwirkung von äußeren Kräften bietet. Im Fall, dass die Seitenwand 5 mit der Ausnehmung 12 ebenfalls ein Verstärkungselement aufweist, das jedoch aufgrund der Ausnehmung 12 nur teilweise Schutz bietet, ergänzt das Verstärkungselement im Übergreifsegment 15 das Verstärkungselement in der Seitenwand 5, so dass die Seite 7, 8 des Koffers 1 ausreichend gegen äußere Kräfte geschützt ist. Das Verstärkungselement in dem Übergreifsegment besteht aus einem Kunststoff, wie z. B. Polyethylen und ist als konvexe Platte geformt, so dass es geometrisch korrespondierend zu den abgerundeten Ecken 9 des Kofferkörpers 2 ausgestaltet ist und sich geometrisch in die Ausnehmung 15 in der Seitenwand 5 einfügt.

Wie unter Anderem in Figur 2 erkennbar, verläuft eine Randverstärkung 22 zumindest teilweise entlang der Bandhälfte 17 des Reißverschlusses im Deckel 3, die die Form und Struktur des Deckels 3 stabilisiert. Dadurch, dass die Bandhälfte 17 zumindest teilweise randverstärkt ist, übt der Reißverschluss 14 ebenfalls eine strukturgebende Funktion aus, die sich insbesondere über das Übergreifsegment 15 auf die Struktur der Seitenwand 5 mit der Ausnehmung 12 stabilisierend auswirken kann. Auf zusätzliche struktur- oder rahmenversteifende Elemente kann in den Seiten 7, 8 verzichtet werden, wodurch das Gewicht des Koffers 1 reduziert wird. Die Randverstärkung 22 kann beispielsweise aus Keder hergestellt und in dem Deckel 3 vernäht sein. Eine weitere Verstärkung mündet am Tragegriff 21 und umläuft den Deckel 3 zumindest teilweise, wie beispielsweise in Figur 3 illustriert ist. Durch die Verstärkung 23 wird der Tragegriff 21 stabilisiert und die auf ihn wirkenden Zugkräfte in den Kofferkörper abgeleitet. Beide Verstärkungen 22, 23 wirken formstabilisierend auf den Deckel 3 und verhindern, dass der Deckel 3 im geöffneten Zustand in sich zusammenfällt.

In Figur 4 ist erkennbar, dass an einer Unterseite 24 des Koffers 2 eine Seitenwand 5 als eine gewölbte Wanne oder Schale vorliegt, die eine Bodenstruktur bildet, an der Rollen 25 vorgesehen sind. Hierbei können, je nach Ausgestaltung des Koffers 1 zwei oder mehr Rollen 25 an der Bodenstruktur angeordnet sein. Die Bodenstruktur kann als struktursteife Kunststoffschale ausgebildet sein. Um den Koffer 1 mithilfe der Rollen 25 zu bewegen, ist ein Handgriff 26 vorgesehen, mit einem nicht dargestellten ausziehbaren und in der Rückwand 4 des Kofferkörpers 2 versenkbaren Teleskopgestänge, wie beispielsweise in den Figuren 1, 2 und 5 angedeutet.

Figuren 4 und 6 zeigen, dass es vorteilhaft sein kann, wenn der Deckel 3 im geschlossenen Zustand nicht eine Ebene mit dem Kofferkörper 2 bildet, sondern auf diesem aufliegt, so dass eine Stufe 27 zwischen Kofferkörper 2 und Deckel 3 entsteht. Hierdurch kann der Stauraum des Kofferkörpers vergrößert werden. Die Höhe der Stufe 27 verringert sich zur Seitenwand 5 mit der Ausnehmung 12 hin, indem sich die Bandhälfte 16 des Reißverschlusses 14 am Kofferkörper 2 zur Oberkante 18 hin verjüngt. An den Ecken 9 der Längsseiten 8 liegt das Übergreifsegment 15 mit dem integrierten Verstärkungselement im Wesentlichen in einer Ebene und formt mit der übrigen Seitenwand 5 eine vollständige und den Kofferinhalt schützende Seite 7, 8.

## Patentansprüche

1. Koffer (1) mit einem Kofferkörper (2), der durch eine Rückwand (4) und sich an diese anschließende und an jeweils zwei gegenüberliegende Schmal- und Längsseiten (7, 8) des Kofferkörpers (2) angeordnete Seitenwände (5) begrenzt wird, und mit einem aufklappbaren Deckel (3), der an mindestens einer Seite (7, 8) des Kofferkörpers (2) angeformt ist und durch einen Reißverschluss (14) mit dem Kofferkörper (2) verbindbar ist, wobei eine Seitenwand (5) an einer Schmalseite (7) eine Ausnehmung (12) aufweist, in die ein Übergreifsegment (15) des Deckels (3) eingreift, so dass das Übergreifsegment (15) zumindest teilweise die Seitenwand (5) des Kofferkörpers (2) bildet, wobei der Reißverschluss (14) zwei Bandhälften (16, 17) umfasst, wobei eine Bandhälfte (16) des Reißverschlusses (14) an durch die Seitenwände (5) und die Ausnehmung (12) gebildeten Oberkante (18) des Kofferkörpers (2) entlangläuft und eine weitere Bandhälfte (17) des Reißverschlusses (14) an einer durch eine Deckelgrundfläche (19) und das Übergreifsegment (15) gebildeten Unterkante (20) des Deckels (3) entlangläuft, **dadurch gekennzeichnet, dass** zumindest teilweise entlang der Bandhälfte (17) des Reißverschlusses im Deckel 3 eine zumindest teilweise umlaufende Randverstärkung (22) aus Kunststoff oder Metall zur Formstabilisierung des Deckels (3) verläuft.

2. Koffer (1) nach Anspruch 1, **dadurch gekennzeichnet, dass** ein Begrenzungselement (13) in der Ausnehmung (12) angeordnet ist.

3. Koffer (1) nach Anspruch 1 oder 2, **dadurch gekennzeichnet, dass** ein Tragegriff (21) am Übergreifsegment (15) angeformt ist.

4. Koffer (1) nach einem der vorhergehenden Ansprüche, **dadurch gekennzeichnet, dass** die von den Schmal- oder Längsseiten (7, 8) in Richtung des Deckels (3) verlaufenden Kanten (10) nach Außen gewölbt ausgestaltet sind.

5. Koffer (1) nach einem der vorhergehenden Ansprüche, **dadurch gekennzeichnet, dass** das Übergreifsegment (15) nach Außen gewölbt ist, so dass es geometrisch korrespondierend zu den abgerundeten Kanten (10) ausgestaltet ist.

6. Koffer (1) nach einem der vorhergehenden Ansprüche, **dadurch gekennzeichnet, dass** eine am Tragegriff (21) mündende und den Deckel (3) zumindest teilweise umlaufende Verstärkung (23) aus Kunststoff oder Metall im Deckel (3) vorgesehen ist.

7. Koffer (1) nach einem der vorhergehenden Ansprüche, **dadurch gekennzeichnet, dass** eine Seitenwand (5) des Kofferkörpers (2) als eine durch eine stabilisierende Schale gebildete struktursteife Bodenstruktur vorliegt, an der Rollen (25) vorgesehen sind.

8. Koffer (1) nach einem der vorhergehenden Ansprüche, **dadurch gekennzeichnet, dass** am Kofferkörper (2) unterhalb des Reißverschlusses (14) zumindest teilweise ein öffenbarer Faltenverschluss entlangläuft, der im geschlossenen Zustand eine Stofffalte bedeckt, die im geöffneten Zustand des Faltenverschluss freigegeben wird.

9. Koffer (1) nach einem der vorhergehenden Ansprüche, **dadurch gekennzeichnet, dass** im Übergreifsegment (15) ein Verstärkungselement vorliegt.

10. Koffer (1) nach Anspruch 10, **dadurch gekennzeichnet, dass** die die Ausnehmung (12) aufweisende Seitenwand (5) des Kofferkörpers (2) ein Verstärkungselement aufweist, das zusammen mit dem im Übergreifsegment (15) vorliegenden Verstärkungselement eine die jeweilige Seite (7, 8) des Kofferkörpers (2) im Wesentlichen vollständig abdeckende Verstärkung bildet.

## Claims

1. Suitcase (1) comprising a suitcase body (2) that is delimited by a back wall (4) and by side walls (5) that adjoin said back wall and are arranged on two opposing narrow and long sides (7, 8) of the suitcase body (2) in each case, and said suitcase comprising a folding lid (3) that is formed on at least one side (7, 8) of the suitcase body (2) and can be connected to the suitcase body (2) by means of a zip fastener (14), wherein one side wall (5) comprises a recess (12) on a narrow side (7) in which an overlapping segment (15) of the lid (3) engages such that the overlapping segment (15) forms the side wall (5) of the suitcase body (2) at least in part, wherein the zip fastener (14) comprises two band halves (16, 17), wherein one band half (16) of the zip fastener (14) extending along an upper edge (18) of the suitcase body (2) that is formed by the side walls (5) and the recess (12), and a further band half (17) of the zip fastener (14) extending along a lower edge (20) of the lid (3) that is formed by a lid base surface (19) and the overlapping segment (15), **characterised in that** at least partially along the band half (17) of the zip fastener (14) in the lid (3) an edge reinforcement (22) made of plastic or metal extends at least partially for dimensionally stabilizing the lid (3).

2. Suitcase (1) according to claim 1, **characterised in that** a limiting element (13) is arranged in the recess (12).

3. Suitcase (1) according to either claim 1 or 2, **characterised in that** a carrying handle (21) is formed on the overlapping segment (15).

4. Suitcase (1) according to any of the preceding claims, **characterised in that** the edges (10) that extend from the narrow or long sides (7, 8) towards the lid (3) are curved outwardly.

5. Suitcase (1) according to any of the preceding claims, **characterised in that** the overlapping segment (15) is curved outwardly so as to correspond geometrically to the rounded edges (10).

6. Suitcase (1) according to any of the preceding claims, **characterised in that** a plastics or metal reinforcement (23) that leads onto the carrying handle (21) and surrounds the lid (3) at least in part is provided in the lid (3).

7. Suitcase (1) according to any of the preceding claims, **characterised in that** a side wall (5) of the suitcase body (2) is provided as a base structure that is formed by a stabilising shell and on which casters (25) are provided.

8. Suitcase (1) according to any of the preceding claims, **characterised in that** an openable folded fastener is provided on the suitcase body (2), below the zip fastener (14), at least in part, which folded fastener covers a fabric fold when closed, which fold is exposed when the folded fastener is open.

9. Suitcase (1) according to any of the preceding claims, **characterised in that** a reinforcement element is provided in the overlapping segment (15).

10. Suitcase (1) according to claim 10, **characterised in that** the side wall (5) of the suitcase body (2) that comprises the recess (12) comprises a reinforcement element which forms, together with the reinforcement element provided in the overlapping segment (15), a reinforcement that substantially completely covers the relevant side (7, 8) of the suitcase body (2).

## Revendications

1. Valise (1) avec un corps de valise (2), qui est délimité par une paroi arrière (4) et des parois latérales (5) adjacentes à celle-ci et qui sont disposées sur deux petits côtés opposés et deux grands côtés opposés (7, 8) du corps de valise (2), et avec un couvercle rabattable (3), qui est placé sur au moins un côté (7, 8) du corps de la valise (2) et qui peut être reliée au corps de la valise (2) par une fermeture à glissière (14), une paroi latérale (5) d'un petit côté présentant un évidement (12) dans lequel s'engage un segment de recouvrement (15) du couvercle (3), de sorte que le segment de recouvrement (15) forme au moins partiellement la paroi latérale (5) du corps de la valise (2), la fermeture à glissière (14) comprenant deux demi-bandes (16, 17), une demi-bande (16) de la fermeture à glissière (14) s'étendant le long d'un bord supérieur (18) du corps de valise (2) formé par les parois latérales (5) et l'évidement (12), et une autre demi-bande (17) de la fermeture à glissière (14) s'étendant le long d'un bord inférieur (20) du couvercle (3) formé par une base de couvercle (19) et le segment de recouvrement (15), **caractérisée en ce qu'**un renfort de bordure (22) en plastique ou en métal faisant au moins partiellement le tour s'étend au moins en partie le long de la demi-bande (17) de la fermeture à glissière du couvercle (3) afin d'assurer la stabilité de forme du couvercle (3).

2. Valise (1) selon la revendication 1, **caractérisée en ce qu'**un élément de limitation (13) est disposé dans l'évidement (12).

3. Valise (1) selon la revendication 1 ou 2, **caractérisée en ce qu'**une poignée (21) est réalisée sur le segment de recouvrement (15).

4. Valise (1) selon l'une des revendications précédentes, **caractérisée en ce que** les arêtes (10) s'étendant des petits côtés ou des grands côtés (7, 8) en direction du couvercle (3) sont conçues cintrées vers l'extérieur.

5. Valise (1) selon l'une des revendications précédentes, **caractérisée en ce que** le segment de recouvrement (15) est cintré vers l'extérieur de sorte à être en correspondance géométriquement avec les arêtes arrondies (10).

6. Valise (1) selon l'une des revendications précédentes, **caractérisée en ce qu'**il est prévu dans le couvercle (3) un renfort (23) en plastique ou en métal, qui débouche sur la poignée (21) et qui entoure au moins en partie le couvercle (3).

7. Valise (1) selon l'une des revendications précédentes, **caractérisée en ce qu'**une paroi latérale (5) du corps de valise (2) se présente sous la forme d'une structure de fond structurellement rigide formée par une coque de stabilisation sur laquelle sont prévues des roulettes (25).

8. Valise (1) selon l'une des revendications précédentes, **caractérisée en ce qu'**une fermeture de soufflet ouvrable s'étend au moins en partie le long du corps de valise (2) en dessous de la fermeture à glissière (14), et qui à l'état fermé recouvre un soufflet de tissu qui est libéré à l'état ouvert de la fermeture de soufflet.

9. Valise (1) selon l'une des revendications précédentes, **caractérisée en ce qu'**un élément de renfort est présent dans le segment de recouvrement (15).

10. Valise (1) selon la revendication 10, **caractérisée en ce que** la paroi latérale (5) du corps de la valise (2) présentant l'évidement (12) comporte un élément de renfort qui forme avec l'élément de renfort présent dans le segment de recouvrement (15) un renfort qui recouvre sensiblement complètement le côté considéré (7, 8) du corps de valise (2).
